# FASCICULE DE BREVET EUROPEEN

(11) **EP 0 500 877 B1**
(45) Date de publication et mention de la délivrance du brevet: **15.02.1995**
(21) Numéro de dépôt: 91916050.7
(22) Date de dépôt: 12.09.1991
(51) Int. Cl.: E21B 44/00

(54) **PROCEDE DE CONDUITE D'UN FORAGE**
VERFAHREN ZUM DURCHFÜHREN EINES BOHRVORGANGES
METHOD FOR CONDUCTING AN OIL DRILLING OPERATION

(30) Priorité: 14.09.1990 FR 9011380
(43) Date de publication de la demande: 02.09.1992
(73) Titulaire: ELF AQUITAINE PRODUCTION, 92400 Courbevoie (FR)
(72) Inventeur: HENNEUSE, Henry, F-64140 Billère (FR); SANCHO, Jean, F-64140 Billère (FR)
(74) Mandataire: Timoney, Ian Charles Craig
(86) Numéro de dépôt international: FR9100721
(87) Numéro de publication internationale: WO9205337

(56) Documents cités:
- EP-A- 0 218 328
- EP-A- 0 336 477
- US-A- 3 593 807
- US-A- 3 605 919
- US-A- 4 250 758
- US-E- 28 436

## Description

La présente invention se rapporte à un procédé de conduite d'un forage.

Lors du forage d'un puits pétrolier le moteur du train de tiges, qui est monté à la surface, tourne à une vitesse constante d'environ 50-150 tours/minute. Cependant, la friction produite entre l'outil de forage et le fond du puits, ou entre les tiges et la paroi du puits, peut provoquer des ralentissements voire même des arrêts périodiques de l'outil. Comme, pendant ce temps, le moteur continue à tourner à une extrémité du train de tiges, ce dernier a tendance à se tordre autour de son axe longitudinal jusqu'à ce que la force exercée soit supérieure à l'effet de friction freinant l'outil. A ce moment là, le train de tiges se détend et l'outil se remet à tourner pouvant atteindre des vitesses de rotation de pointe de l'ordre de 150 à 400 tours/minute. Comme les puits suivent souvent des trajets contrariés, le contact entre la garniture et la paroi du puits se produit assez fréquemment.

Il est évident que le comportement de l'outil a un effet important sur l'avancement du forage. Ainsi, il est souhaitable que le maître foreur soit averti des instabilités périodiques de vitesse de rotation de l'outil afin qu'il puisse modifier les paramètres du forage - vitesse de rotation du moteur, poids appliqué sur l'outil ou le débit de boue - et ainsi assurer une foration optimale.

La présente invention a donc pour objet un procédé de conduite d'un forage qui permette de fournir à un utilisateur, de façon simple, des données sur l'état de rotation de la tige.

Le document US-E-28,436 décrit un procédé de conduite d'un forage dans lequel on mesure le couple appliqué par le moteur d'entraînement en rotation de la tige de forage et dans lequel on signale à un utilisateur si le couple dépasse un seuil prédéterminé.

Ce procédé ne permet pas de signaler à un utilisateur la présence, l'absence ou la présence éventuelle d'instabilités périodiques en rotation de la tige de forage afin que cet utilisateur puisse modifier les paramètres de forages en fonction du comportement de la tige de forage.

L'invention propose un procédé de conduite d'un forage lors duquel un outil est mis en rotation dans un puits par une tige de forage, le procédé étant destiné à détecter et à signaler la présence d'instabilités périodiques en rotation de la tige de forage et comporte les étapes suivantes :
- mesure de la vitesse de rotation de l'extrémité supérieure de la tige de façon continue ;
- mesure en continu du couple appliqué à cette extrémité supérieure de la tige, caractérisé en ce que le procédé comporte les étapes additionnelles suivantes :
- recherche de la variation du couple ;
- détermination de la période de variation du couple, si l'amplitude de cette variation dépasse un seuil prédéterminé ;
- vérification de la stabilité de cette période ;
- comparaison, si cette période est stable, de la dite période avec au moins une période théorique prédéterminée, la période théorique prédéterminée étant une caractéristique de la tige de forage calculée à partir des modes propres de vibration en torsion de la garniture ;
- signalisation des résultats obtenus à un utilisateur afin de pouvoir contrôler le forage, de manière que :
- si l'amplitude de la variation du couple ne dépasse pas le seuil prédéterminé, on signale à l'utilisateur que les paramètres du forage peuvent être maintenus ;
- si la période n'est pas stable ou si la période stable ne correspond pas à une période théorique prédéterminée, on signale cette condition à l'utilisateur afin de lui permettre de modifier les paramètres du forage ; et
- si la période est stable et correspond à une période théorique prédéterminée, on signale la présence d'instabilités en rotation à l'utilisateur afin qu'il puisse agir activement et modifier les paramètres du forage.

D'autres caractéristiques et avantages de la présente invention apparaîtront plus clairement à la lecture de la description ci-après faite en référence aux dessins annexés sur lesquels :
- la figure 1 est une vue schématique en coupe d'un ensemble de forage ;
- la figure 2 est un logigramme de certaines étapes du procédé de l'invention ; et
- les figures 3A, 3B et 4 montrent chacune des paires de courbes de couple et de vitesse de rotation.

Comme représenté sur la figure 1, un ensemble de forage comprend un mât 10 muni, de façon connue en soi, d'un crochet 12 auquel est suspendu un train de tiges, représenté généralement en 14. Le train de tiges 14 comprend un outil de forage 16, des masse-tiges 18 et des tiges de forage 20 formant un ensemble appelé garniture de forage. Dans l'exemple illustré le train de tiges 14 est mis en rotation par une table de rotation 22. Toute autre dispositif peut être utilisé. La table de rotation 22 est munie d'un capteur 24 de vitesse de rotation et d'un capteur 26 de couple appliqué au train de tiges 14.

A partir des données représentant la vitesse de rotation et le couple, on peut procéder, selon l'invention, à une détection des instabilités de rotation périodiques.

Pour ce faire, il faut procéder aux étapes suivantes :
- Recherche de la variation du couple :

Afin de voir si les variations de couple sont importantes pendant une période de temps donnée, on détermine la différence entre le couple maximum et le couple minimum et on divise ce résultat par le couple moyen. Si le résultat de ce calcul est supérieur à 10% on peut supposer qu'il y a des instabilités périodiques de vitesse de rotation de la garniture.

Cette étape est représentée sur la figure 2 par :

Un résultat inférieur à 10% implique une faible variation de couple qui permet d'en déduire qu'il n'y a pas d'instabilité de vitesse de rotation de la garniture. Dans ce cas le procédé permet de signaler au maître-foreur qu'il peut maintenir les paramètres de forage.
- Calcul de la période P :

Si la variation du couple est importante, on procède à l'étape suivante du procédé dans laquelle on calcule la période P de la variation du couple. Ensuite on est amené à vérifier si cette période P est constante pour un nombre prédéterminé de cycles.

S'il s'avère que la période P n'est pas constante on ne peut pas déduire qu'il y a, ou qu'il n'y a pas, d'instabilités de vitesse de rotation. Cependant, comme il y a des variations importantes du couple le procédé permet de signaler cette situation au maître-foreur afin qu'il puisse le cas échéant modifier les paramètres de forage.

Si la période P est constante on peut passer à l'étape suivante :
- Comparaison de la période P avec une période théorique :
La période théorique Pₜₕ est une caractéristique de la garniture utilisée. Elle est calculée à partir des modes propres de vibration en torsion de la garniture. Comme il y a plusieurs modes propres de vibration, il s'en suit qu'il y a plusieurs valeurs pour Pₜₕ que l'on peut appeler Pₜₕ,; Pₜₕ₂ ,
On procède, donc, à une comparaison de la valeur P actuelle avec chacune des valeur théoriques prédéterminées afin de voir si la valeur P se trouve dans une plage comprise entre 0,8 et 1,2 fois la valeur de l'une des valeurs théoriques Pₜₕ,
Si la valeur P se trouve dans une telle plage on peut en déduire qu'il y a des instabilités périodiques de vitesse de rotation. Le système permet de signaler ce fait au maître-foreur afin qu'il puisse agir et modifier un ou plusieurs paramètres de forage. En revanche, si la valeur P ne se trouve pas dans une telle plage il y a incertitude concernant le comportement du train de tiges. Cependant le système permet de signaler cette situation incertaine au maître-foreur afin qu'il puisse modifier les paramètres du forage le cas échéant.

Ensuite il convient de procéder à une dernière étape:
- la caractérisation du phénomène.

Cette étape comporte deux parties : le calcul du pourcentage de temps d'arrêt de l'outil et le calcul de la vitesse de rotation maximum de l'outil.

Le pourcentage de temps d'arrêt de l'outil %ₜₐᵣ est défini par la formule

Le temps de récupération, temps pendant lequel le moteur tourne et l'outil arrêté, est le temps nécesaire au moteur pour vaincre les frottements entre la garniture et le puits.

Ce temps est égal à$\text{60 x} \frac{\text{DN}}{{\text{VR}}_{\text{moy}}}$
où DN est le nombre de tours de garniture nécessaire pour vaincre les frottements.
et VR_{moy} est la vitesse de rotation moyenne de l'outil.

Le temps de propagation est donné par l'expression

La vitesse de rotation maximum de l'outil VRₘₐₓ
où j est un coefficient de profil qui est, par exemple 1,7 pour le premier mode de vibration.

Comme représenté sur la Figure 2, la présente invention permet de signaler au maître-foreur, de manière simple, la présence ou l'absence d'instabilités de vitesse de rotation. Dans l'exemple illustré un ensemble de voyants, analogue aux feux classiques destinés à régler la circulation routière, est utilisé. Tout autre moyen de signalisation, par exemple auditif ou graphique, peut être utilisé.

Dans l'exemple illustré, un voyant vert indique au maître-foreur qu'il peut maintenir les paramètres du forage, un voyant orange lui laisse le choix de modifier les paramètres, compte tenu du diagnostic incertain, et le voyant rouge lui indique qu'il faut agir activement.

Les figures 3A et 3B sont deux paires de courbes, à une échelle de temps différente, de la variation du couple C et de la vitesse de rotation de l'outil VR avec le temps. Les mesures ont été effectuées par un dispositif d'enregistrement disposé au fond du puits. Ces mesures permettent de visualiser le rapport entre le couple et la vitesse de rotation et de confirmer que ce rapport correspond aux hypothèses sur lesquelles est fondé le procédé selon la présente invention. La figure 4 montre de façon plus détaillée la variation du couple et de la vitesse de rotation.

## Revendications

1. Procédé de conduite d'un forage lors duquel un outil est mis en rotation dans un puits par une tige de forage, le procédé étant destiné à détecter et à signaler la présence d'instabilités périodiques en rotation de la tige de forage et comporte les étapes suivantes :
- mesure de la vitesse de rotation de l'extrémité supérieure de la tige de façon continue ;
- mesure en continu du couple appliqué à cette extrémité supérieure de la tige, caractérisé en ce que le procédé comporte les étapes additionnelles suivantes :
- recherche de la variation du couple ;
- détermination de la période de variation du couple, si l'amplitude de cette variation dépasse un seuil prédéterminé ;
- vérification de la stabilité de cette période ;
- comparaison, si cette période est stable, de la dite période avec au moins une période théorique prédéterminée la période théorique prédéterminée étant une caractéristique de la tige de forage calculée à partir des modes propres de vibration en torsion de la garniture ;
- signalisation des résultats obtenus à un utilisateur afin de pouvoir contrôler le forage, de manière que :
- si l'amplitude de la variation du couple ne dépasse pas le seuil prédéterminé, on signale à l'utilisateur que les paramètres du forage peuvent être maintenus ;
- si la période n'est pas stable ou si la période stable ne correspond pas à une période théorique prédéterminée, on signale cette condition à l'utilisateur afin de lui permettre de modifier les paramètres du forage, et
- si la période est stable et correspond à une période théorique prédéterminée, on signale la présence d'instabilités en rotation à l'utilisateur afin qu'il puisse agir activement et modifier les paramètres du forage.

## Patentansprüche

1. Verfahren zum Ausführen einer Bohrung, bei dem ein Werkzeug in einem Schacht durch eine Bohrstange in Drehung versetzt wird, wobei das Verfahren dazu bestimmt ist, das Vorhandensein periodischer Rotationsinstabilitäten der Bohrstange zu entdecken und anzuzeigen und die folgenden Schritte aufweist:
- kontinuierliches Messen der Drehgeschwindigkeit des oberen Endes der Stange,
- kontinuierliches Messen des an dieses obere Ende der Stange angelegten Drehmoments,
dadurch gekennzeichnet, daß das Verfahren die folgenden zusätzlichen Schritte aufweist:
- Ermitteln der Drehmomentänderung,
- Bestimmen der Periode der Drehmomentänderung, wenn die Amplitude dieser Änderung einen vorher bestimmten Schwellenwert überschreitet,
- Überprüfen der Stabilität dieser Periode,
- wenn diese Periode stabil ist, Vergleich der Periode mit mindestens einer vorher bestimmten theoretischen Periode, wobei die vorher bestimmte theoretische Periode eine Eigenschaft der Bohrstange ist, die ausgehend von den Eigenwerten der Drehschwingung des Bohrstrangs berechnet wird,
- Anzeigen der erhaltenen Ergebnisse für einen Benutzer, um das Bohren so steuern zu können, daß
- wenn die Amplitude der Drehmomentänderung nicht den vorher bestimmten Schwellenwert überschreitet, dem Benutzer angezeigt wird, daß die Bohrparameter beibehalten werden können,
- wenn die Periode nicht stabil ist oder die stabile Periode nicht einer vorher bestimmten theoretischen Periode entspricht, diese Bedingung dem Benutzer angezeigt wird, um es ihm zu erlauben, die Bohrparameter zu verändern, und
- wenn die Periode stabil ist und einer vorher bestimmten theoretischen Periode entspricht, das Vorhandensein von Rotationsinstabilitäten dem Benutzer angezeigt wird, damit er aktiv eingreifen und die Bohrparameter modifizieren kann.

## Claims

1. Process for performing drilling, in the course of which a tool is rotated in a well by a drill string, the process being intended to detect and to indicate the presence of periodic instability in rotation of the drill string, and comprising the following steps:
- measurement of the speed of rotation of the upper end of the drill string in the known manner;
- continuous measurement of the force applied to this upper end of the string, characterised in that the process comprises the additional following steps:
- determining the variation of the force;
- determining the period of variation of the force if the amplitude of this variation exceeds a predetermined threshold;
- verification of the stability of this period;
- comparison, if this period is stable, of the said period with at least one predetermined theoretical period, the predetermined theoretical period being a characteristic of the drill string calculated from suitable methods with respect to the torsional vibration of the equipment;
- indicating the results obtained to a user in order to be able to control the drilling, in such a manner that:
- if the amplitude of the variation of the force does not exceed a predetermined threshold, it is indicated to the user that the drilling parameters may be maintained;
- if the period is not stable, or if the stable period does not correspond to a predetermined theoretical period, this condition is indicated to the user in order to allow him to modify the drilling parameters; and
- if the period is stable and corresponds to a predetermined theoretical period, the presence of instabilities of rotation are indicated to the user in order that he may act actively and modify the drilling parameters.
